# FASCICULE DE BREVET EUROPEEN

(11) **EP 1 519 457 B1**
(45) Date de publication et mention de la délivrance du brevet: **21.06.2006**
(21) Numéro de dépôt: 03021457.1
(22) Date de dépôt: 23.09.2003
(51) Int. Cl.: H01R 33/945, G04G 1/00

(54) **Adaptateur pour instrument électronique portable et système de transmission entre ces deux éléments**
Adapter für ein tragbares elektronisches Gerät und Übertragungssystem zwischen diesen Bauteilen
Adaptor for a portable electronic device and transmission system between these elements

(43) Date de publication de la demande: 30.03.2005
(73) Titulaire: ASULAB S.A., 2074 Marin (CH)
(72) Inventeur: Ferri, Yvan, 1003 Lausanne (CH); Oesch, Yves, 2000 Neuchatel (CH)
(74) Mandataire: Ravenel, Thierry Gérard Louis

(56) Documents cités:
- EP-A- 1 109 084
- EP-A- 1 134 630
- EP-A- 1 302 822
- US-B1- 6 319 034

## Description

### DOMAINE TECHNIQUE

La présente invention concerne, de manière générale, un système de transmission de signaux électriques entre un instrument électronique portable et un adaptateur, comme par exemple, entre une montre et un chargeur, ou encore entre une montre et une interface de communication reliée à une unité de communication externe, telle un ordinateur personnel. L'invention concerne plus particulièrement les moyens permettant d'établir une liaison électrique entre l'instrument électrique portable et l'adaptateur pour la transmission de signaux électriques depuis et/ou vers l'instrument portable.

### ARRIÈRE-PLAN TECHNOLOGIQUE

Il est connu dans l'art antérieur, notamment des documents EP 1 109 084 et EP 1 134 630, des moyens pour recharger l'accumulateur et respectivement pour charger ou extraire des informations d'un instrument électronique portable, comme une montre. Dans les deux documents, la montre comprend un boîtier contenant un module électronique commandé par l'intermédiaire d'au moins un organe de commande ayant des moyens de contact électrique accessibles depuis l'extérieur du boîtier. L'organe de commande est susceptible d'occuper une première position non-enfoncée dans laquelle aucune liaison électrique n'est établie entre les moyens de contact électrique et le module électronique et une seconde position enfoncée dans laquelle une liaison électrique est établie entre les moyens de contact électrique et le module électronique.

Dans le document EP 1 109 084, la montre est alimentée par un accumulateur rechargeable et comprend deux organes de commande pour commander des fonctions horlogères, chacun des organes de commande étant relié à un pôle respectif de l'accumulateur après pression sur ces organes.

Dans le document EP 1 134 630, la montre comprend une unité électronique interne et au moins un organe de commande pour commander une fonction horlogère, l'organe de commande étant également utilisé pour émettre et/ou recevoir des données avec une unité externe de communication telle qu'un ordinateur personnel.

Dans les deux documents susmentionnés, aucune mention n'est faite quand aux moyens d'adaptation employés pour réaliser l'interface entre la montre et le chargeur ou l'ordinateur personnel.

Il est connu dans l'art antérieur, notamment du document US 6 319 034, l'utilisation d'une interface de communication entre un instrument électronique portable et une unité de communication externe. Cette interface de communication comprend un support présentant une cavité destinée à recevoir l'instrument portable. La cavité est prévue plus large que l'instrument et présente, d'un côté, une surface élastique et, de l'autre côté, un élément mobile actionnable manuellement de manière à comprimer l'instrument portable entre la surface élastique et l'élément mobile. Afin de transmettre des données entre l'interface de communication et l'instrument portable, l'élément mobile est pourvu d'éléments de connexion venant s'enficher dans des bornes de l'instrument prévues spécifiquement à cet effet.

Une telle interface de communication présente néanmoins certains inconvénients. Ainsi, l'utilisation d'un élément mobile actionnable manuellement nécessite, d'une part, des moyens d'actionnement de cet élément mobile qui s'avèrent complexes et coûteux et, d'autre part, une attention particulière de l'utilisateur pour s'assurer du bon établissement de la connexion électrique entre interface de communication et l'instrument portable. On notera encore que les éléments de connexion étant supportés par l'élément mobile, il est nécessaire de disposer les bornes de connexion dans une même zone ce qui engendre des contraintes de fabrication coûteuses pour l'instrument.

De plus, comme mentionné ci-avant, les bornes de connexion utilisées sont spécifiquement prévues pour les communications entre l'instrument portable et l'interface, ce qui impose, d'une part, des contraintes au niveau de la disposition des organes de commande traditionnels et qui pose, d'autre part, des problèmes d'étanchéité supplémentaires au niveau du boîtier de l'instrument portable. Une solution qui consisterait à utiliser les organes de commande tels que décrits dans les documents EP 1 109 084 et EP 1 134 630 n'est pas souhaitable dans la mesure où cela nécessiterait de prévoir un élément mobile encore plus complexe voir plusieurs éléments mobiles suivant la répartition des organes de commande.

### RÉSUMÉ DE L'INVENTION

L'invention a pour objet de pallier les inconvénients susmentionnés. C'est pourquoi, un but général de la présente invention est donc de proposer un système de transmission de signaux électriques entre un instrument électronique portable et un adaptateur permettant d'assurer une liaison électrique simple, ne nécessitant pas de construction particulière au niveau de l'instrument portable, tout en assurant une construction d'adaptateur simple et peu coûteuse, ne nécessitant pas de moyens de connexion mobiles ou disposés sur un élément mobile, pour effectuer cette liaison électrique.

La présente invention a ainsi pour objet un système de transmission de signaux électriques du type susmentionné dont les caractéristiques sont énoncées dans la revendication 1.

L'invention a également pour objet un adaptateur pour un tel système, dont les caractéristiques sont énoncées dans la revendication 6.

Des modes de réalisation avantageux de la présente invention font l'objet des revendications dépendantes.

La solution proposée pour le système de transmission consiste à prévoir, d'une part, un instrument portable susceptible de transmettre des signaux électriques via ses organes de commande usuels et, d'autre part, un adaptateur présentant une empreinte dimensionnée pour recevoir l'instrument portable de manière à ce que les organes de commande utilisé pour transmettre des signaux électriques soient en position enfoncés tout en assurant une liaison électrique entre l'instrument et l'adaptateur, lorsque l'instrument est placé dans l'empreinte.

Selon un aspect préféré de l'invention, l'empreinte de l'adaptateur comprend un ou plusieurs logements dimensionnés pour recevoir les organes de commande de l'instrument portable. Ces logements présentent avantageusement de haut en bas, une surface de guidage pour amener la montre en position, une surface d'appui pour amener les organes de commande dans leur position enfoncée et des moyens de contact électrique, de préférence sous la forme d'une lame métallique flexible agencée dans une cavité, pour contacter les moyens de contact électrique de l'organe de commande accessibles extérieurement.

### BRÈVE DESCRIPTION DES DESSINS

D'autres caractéristiques et avantages de la présente invention apparaîtront plus clairement à la lecture de la description détaillée qui suit de modes de réalisation de l'invention donnés uniquement à titre d'exemple non limitatif et illustrés par les dessins annexés où :
- la figure la représente une vue de dessus d'un adaptateur selon un premier mode de réalisation préféré de l'invention ;
- la figure 1b représente une vue de dessus d'un instrument électronique portable, se présentant ici avantageusement sous la forme d'une montre-bracelet comprenant une pluralité d'organes de commande de type bouton-poussoir, compatible avec l'adaptateur de la figure 1a selon le premier mode de réalisation de l'invention ;
- la figure 2a représente une vue en coupe partielle des figures 1 a et 1 b, selon l'axe d'actionnement X-X d'un organe de commande, avant l'introduction de l'instrument portable dans l'empreinte de l'adaptateur ;
- la figure 2b représente une vue en coupe partielle des figures 1a et 1b, selon l'axe d'actionnement X-X d'un organe de commande, après l'introduction de l'instrument portable dans l'empreinte de l'adaptateur ;
- la figure 3 représente une vue de face d'un des logements de l'empreinte de l'adaptateur selon une variante de réalisation particulière ;
- la figure 4 représente une vue de dessus d'un adaptateur selon un deuxième mode de réalisation de l'invention.

### DESCRIPTION DE MODES DE RÉALISATION PRÉFÉRÉS

L'invention procède, comme déjà mentionné, de l'idée générale qui consiste à relier un instrument électronique portable (par exemple une montre-bracelet) à un dispositif électrique ou électronique externe par l'intermédiaire d'au moins un organe de commande de l'interface utilisateur dont est équipé l'instrument électronique portable. Par "transmission de signaux électriques", on englobera notamment l'application de signaux électriques dans l'optique d'effectuer la recharge d'un accumulateur en énergie électrique ainsi que la communication de données à destination et/ou depuis l'instrument électronique portable. Le dispositif externe peut ainsi être un dispositif électrique de charge pour accumulateur ou une interface de communication avec un dispositif électronique de communication, comme par exemple un ordinateur personnel. Dans la suite de la présente description, on nommera ce dispositif électrique de charge et/ou cette interface de communication, adaptateur, dans la mesure où le chargeur et/ou l'interface de communication permettent d'adapter l'instrument électronique portable à un autre usage que celui qui était prévu initialement.

Dans le cadre de la présente invention, on comprendra que le ou les organes de commande de l'instrument électronique portable sont configurés pour remplir deux fonctions, à savoir leur fonction première de commande pour la sélection de fonctions de l'instrument électronique portable (sélection de modes de fonctionnement ou d'informations, mise à jour de données ou de paramètres de l'instrument électronique portable, par ex. l'heure et/ou la date, etc.) et la fonction additionnelle de moyen de transmission de signaux électriques par l'intermédiaire de moyens de contact électrique accessibles depuis l'extérieur de la montre.

On comprendra encore que la transmission de signaux électriques (par exemple pour la recharge d'un accumulateur et/ou la communication de données) est établie dès lors que le ou les organes de commande configurés à cet effet sont amenés en position enfoncée. La connexion de l'instrument électronique portable au dispositif électrique ou électronique externe sera donc établie grâce à un adaptateur agencé pour amener les organes de commande concernés en position enfoncée.

La présente invention sera décrite en référence à un système de transmission entre une pièce d'horlogerie se présentant avantageusement sous la forme d'une montre-bracelet et un adaptateur se présentant avantageusement sous la forme d'un support pour montre-bracelet. L'invention s'applique cependant de manière identique à tout instrument électronique portable qu'il remplisse ou non une fonction horlogère ainsi qu'à tout adaptateur qu'il remplisse ou non la fonction de support.

La figure 1a représente une vue de dessus d'un adaptateur désigné globalement par la référence numérique 100, selon un premier mode de réalisation préféré de l'invention. Comme mentionné précédemment, cet adaptateur 100 se présente avantageusement sous la forme d'un support 101 pour montre-bracelet définissant sur sa partie supérieure une empreinte 102 dimensionnée pour recevoir la montre-bracelet (représentée à la figure 1 b). On entend par empreinte : une cavité empêchant un déplacement ou une rotation dans le plan principal de l'instrument portable, une fois positionné dans la cavité.

Selon l'exemple illustré, le support 101 est pourvu de deux ouvertures 103 et 104 disposées de part et d'autre de l'empreinte 102, de manière à laisser passer le bracelet de la montre. L'empreinte présente de préférence une excavation circulaire 105 dans laquelle le fond-carrure de la montre-bracelet vient s'emboîter. L'empreinte 102 présente également deux surfaces latérales 106 et 107 comportant respectivement deux et trois logements, désignés respectivement par les références numériques 108, 109, 110, 111 et 112, destinés à recevoir chacun un des cinq organes de commande de la montre-bracelet. On notera cependant que le nombre d'organes de commande dont est pourvu la montre-bracelet, est donné uniquement à titre d'exemple, ainsi que le nombre de logements correspondants prévus dans l'empreinte 102, cette dernière devant comprendre au moins un logement susceptible de recevoir le ou les organes de commande de la montre.

Chacun des logements, 108, 109, 110 et 112, correspondant à un organe de commande configuré pour remplir deux fonctions, présente des moyens de contact électrique pour assurer la liaison électrique entre l'adaptateur 100 et la montre-bracelet, moyens de contact dont des exemples de réalisation seront détaillés ultérieurement.

On notera encore que le support 101 comprend à l'intérieur le dispositif électrique de charge et/ou l'interface électronique de communication avec un ordinateur personnel (tous deux non représentés sur cette figure).

De préférence, l'adaptateur 100 est pourvu de moyens indicateurs de son état de fonctionnement. Ainsi par exemple, une indication relative à l'état de charge de l'accumulateur de la montre peut être fournie au moyen d'une première diode 113 électroluminescente d'une première couleur lorsque la montre est en charge et d'une deuxième diode d'une deuxième couleur pour indiquer que la charge est terminée (la montre étant positionnée sur le support). A titre d'alternative, on peut prévoir une seule diode 113 passant dans un mode de clignotement ou d'extinction pour indiquer la fin de la charge, ou encore une diode bicolore. Une indication relative à l'état de transfert de données peut être fournie au moyen d'une diode 114 qui est allumée lorsque des données sont échangées entre l'ordinateur et la montre via l'interface de communication de l'adaptateur (la montre étant positionnée sur l'adaptateur).

Pour le cas d'un adaptateur susceptible de servir à la fois de chargeur et d'interface de communication, il est prévu d'apposer en regard de chacune des diodes indicatrices, 113 et 114, un signe représentant le mode de fonctionnement correspondant. Dans l'exemple représenté, le signe 115 correspondant au mode de charge est une batterie et le signe 116 correspondant au mode de transfert de données est une flèche à double sens. Dans la suite de la présente description, l'adaptateur 100 sera présenté comme servant à la fois de chargeur et d'interface de communication. Néanmoins, on comprendra que ce qui suit est également applicable à un adaptateur susceptible de ne réaliser qu'une des deux fonctions.

La figure 1b montre une vue en plan d'ensemble d'une montre-bracelet destinée à coopérer avec l'adaptateur de la figure 1a. La montre-bracelet est désignée globalement par la référence numérique 200. Elle comprend notamment un boîtier 201 délimité dans cet exemple par une partie inférieure 202 formant carrure et fond, qui vient s'emboîter comme mentionné précédemment dans l'excavation 105 pratiquée dans l'empreinte 102 de l'adaptateur, et une partie supérieure 203 formant lunette qui porte par ailleurs une glace 204. La lunette 203 est ajustée de manière classique sur la carrure 202, un joint étant interposé entre ces éléments pour assurer l'étanchéité du boîtier 201.

La carrure 202 est traversée dans cet exemple par cinq organes de commande de type bouton-poussoirs désignés respectivement par les références numériques 208, 209, 210, 211 et 212. Il va de soi que cet exemple est donné à titre purement illustratif seulement et qu'il suffit, pour mettre en oeuvre la présente invention, que l'instrument comporte au moins un organe de commande configuré comme cela sera décrit ci-après. Les cinq organes de commande 208 à 212 forment ensemble une interface utilisateur avec laquelle le porteur peut interagir pour sélectionner les diverses fonctions de la montre-bracelet 200.

Les organes de commande 208 à 212 sont placés ici latéralement sur la carrure 202 en des endroits typiques pour une montre-bracelet, à savoir sensiblement à 2 h, 3 h, 4 h, 8 h et 10 h respectivement. Il va de soi que les organes de commande 208 à 212 pourraient être disposés en d'autres endroits.

Dans cet exemple, les organes de commande 208, 209, 210 et 212 présentent une configuration similaire, l'organe de commande 211 étant par contre configuré comme un organe de commande classique pour remplir uniquement son rôle de commande. Cet organe de commande 211 pourrait d'ailleurs être configuré comme une tige-couronne classique pour la mise à l'heure de la montre.

Selon un exemple de réalisation préféré, deux organes de commande 208 et 209 sont utilisés pour être connectés aux deux bornes de charge de l'accumulateur lorsqu'ils sont en position enfoncée. Deux autres organes 210 et 212 sont utilisés pour établir une communication avec un bus bifilaire, l'un servant de terminal d'horloge et l'autre de terminal de données, également lorsqu'ils sont en position enfoncée. Le dernier organe 211 reste inutilisé. Bien évidemment ce dernier organe pourra être utilisé en cas de besoin.

Les figures 2a et 2b montrent chacune une vue en coupe partielle des figures la et 1 b, prise au niveau de l'organe de commande 210 selon son axe d'actionnement désigné X-X et du logement 110 correspondant à cet organe, représentant la montre 200 respectivement avant et après son introduction dans l'empreinte 102 de l'adaptateur 100.

Dans un premier temps, on s'intéressera à l'adaptateur 100. Ce dernier est essentiellement formé par le support 101 de la montre-bracelet 200 présentant une empreinte 102 dimensionnée pour recevoir cette montre-bracelet. La coupe de l'adaptateur 100 est représentée au niveau du logement 110, dont un exemple de réalisation préféré est décrit ci-après.

Le logement 110 comprend, dans sa partie supérieure, des moyens de guidage réalisés sous la forme d'une portion évasée 117 pour amener en position la montre 200 et en particulier l'organe de commande 210 correspondant. On notera à cet effet qu'avantageusement les parois latérales 106 et 107 de l'empreinte 102 présentent également une portion évasée pour guider la montre lors de son introduction dans l'empreinte.

Selon une variante non représentée, la portion évasée 117 présente à son extrémité inférieure un épaulement servant de moyens de retenue de l'organe de commande 210 et ainsi de la montre une fois introduite dans l'empreinte 102. Pour la mise en oeuvre de cette variante, il est important de s'assurer, d'une part, que l'organe de commande 210 est dans sa position enfoncée (i.e. la liaison électrique est établie), une fois la montre 200 introduite dans l'empreinte 102, tout en s'assurant d'autre part qu'un jeu suffisant est laissé au niveau de la course de l'organe de commande 210 afin de pouvoir désengager la montre 200 sans contrainte mécanique excessive.

La portion évasée 117 est suivie par une surface d'appui 118 contre laquelle vient s'appuyer la partie supérieure de la face de poussée 213 de l'organe de commande 210, lorsque la montre 200 est dans l'empreinte 102. La profondeur du logement 110, i.e. la distance depuis la surface latérale 107 de l'empreinte (non visible sur cette coupe) jusqu'à la surface d'appui 118, est dimensionnée de sorte que l'organe de commande 210, une fois la montre introduite dans l'empreinte, est dans sa position enfoncée.

On remarquera à cet effet, que les logements 108, 109, 110 et 112 correspondant aux organes de commande 208, 209, 210 et 212, sont disposés de sorte que la surface d'appui 118 de chacun de ces logements sert également de surface de retenue de la montre dans l'empreinte, pour le cas où les organes de commande sont munis de moyens de rappel 222 depuis leur position enfoncée vers leur position non-enfoncée. En effet, dans ce cas, chaque surface d'appui compense l'action de l'organe de commande venant s'appuyer sur la surface d'appui opposée.

Sous la surface d'appui 118, en correspondance avec la partie inférieure de la face de poussée 213 de l'organe de commande 210 après introduction de la montre dans l'empreinte, des moyens de contact électrique 119 sont agencés dans une cavité 120 pratiquée dans la partie inférieure du logement 110. Ces moyens de contact électrique sont réalisés de préférence au moyen d'une lame métallique flexible 119 présentant une force de rappel inverse à celle de l'organe de commande 210. Cette lame 119 présente dans la zone en regard de la partie inférieure de la face de poussée 213 de l'organe de commande une portion coudée 121 faisant légèrement saillie par rapport au plan vertical défini par la surface d'appui 118. Alternativement cette portion coudée peut être remplacée par une portion étampée en forme de bossage comme représentée à la figure 3. Cette disposition de la lame 119 dans le logement 110 permet non seulement d'assurer un bon contact électrique avec la partie conductrice de l'organe de commande accessible extérieurement, par exemple la face de poussée 213, mais aussi d'éviter l'application de fortes contraintes mécaniques sur la lame 119 lors de l'introduction de la montre dans l'empreinte.

La figure 3 représente une vue de face du logement 110 selon une variante de réalisation préférée. On retrouve la portion évasée 117 sous laquelle est située la surface d'appui 118 servant de surface de retenue de l'organe de commande correspondant de l'instrument portable. Les pointillés entourant la surface d'appui 118 illustre la surface de poussée 213 de l'organe de commande lorsque l'instrument est placé dans l'empreinte. La lame 119 est positionnée dans la cavité 120. Cette lame électriquement conductrice présente, selon cette variante, une portion étampée en forme de bossage 121, ou de manière équivalente une portion coudée comme mentionné précédemment aux figures 2a et 2b, réalisant le contact électrique avec la surface de poussée 213 de l'organe de commande.

Selon une autre variante de réalisation du logement 110 (non représentée), la surface d'appui 118 vient en contact avec l'ensemble de la face de poussée 213 de l'organe de commande 210, amenant l'organe de commande dans sa position enfoncée lorsque la montre 200 est introduite dans l'empreinte 102. Afin d'assurer la liaison électrique, la surface d'appui est alors recouverte d'une couche de métallisation faisant office de moyens de contact électrique. Néanmoins selon cette variante, un frottement fort est imposé entre la face de poussée 213 de l'organe de commande et la couche de métallisation, ce qui peut altérer la qualité du contact après un usage répété.

En référence à nouveau aux figures 2a et 2b, on retrouve comme mentionné précédemment le fond de l'empreinte présentant avantageusement une excavation 105 dont les lignes de coupe sont de préférence similaires à celles du fond-carrure 202 de la montre, ce qui permet d'emboîter cette dernière de manière stable lors de son introduction dans l'empreinte. Cependant, on comprendra que le fond de l'empreinte peut présenter d'autres lignes de coupe, dans la mesure où au moins une surface de butée est prévue pour retenir la course verticale de la montre de manière à ce que les organes de commande soient en contact avec les moyens de contact électrique agencés dans les logements.

Le support 101 de l'adaptateur comprend en outre les éléments permettant d'assurer la fonction de chargeur et/ou d'interface de communication. Pour assurer la fonction chargeur, l'adaptateur 100 est classiquement muni d'un transformateur 122 susceptible d'être connecté au réseau domestique auquel on associera de préférence un circuit de contrôle de courant 123 dans le but d'éviter toute surcharge de l'accumulateur de la montre. A titre d'alternative, le transformateur peut faire partie du connecteur réseau du câble d'alimentation comme ceci est bien connu pour des petits appareils portables branchés au réseau.

Pour assurer la fonction d'interface de communication, l'adaptateur est muni d'un module d'interfaçage 124 entre un bus de communication et un port de communication (parallèle, sériel...) d'un ordinateur personnel. On pourra utiliser, par exemple, un bus bifilaire, où une ligne de transmission est utilisée pour transmettre un signal d'horloge et où l'autre ligne de transmission est utilisée pour transmettre des signaux de données. Alternativement, la première ligne pourra être utilisée pour transmettre des signaux depuis l'instrument portable et l'autre ligne pour recevoir des signaux depuis l'extérieur de l'instrument. Chacune de ces lignes de transmission est reliée au module de communication de la montre par l'intermédiaire d'un organe de commande de cette dernière. Une solution préconisant l'utilisation d'un bus USB et d'un port de communication USB présente l'avantage de pouvoir utiliser l'alimentation du bus USB pour effectuer les opérations de charges, aucun adaptateur au secteur externe n'étant alors plus nécessaire.

Les moyens de contact électrique 119 agencés dans le logement 110 sont connectés électriquement au transformateur 122 et/ou à l'interface de communication 124, par exemple par soudage, par l'intermédiaire une plaquette de circuit imprimé 125, ou PCB, supportant ces éléments.

On va maintenant s'intéresser à la montre-bracelet 200 et plus particulièrement à l'organe de commande 210. L'organe de commande 210 est monté mobile dans un orifice de montage 214 ménagé dans la carrure 202 de façon à avoir une course de translation selon l'axe d'actionnement X-X. L'organe de commande 210 est actionnable par pression, comme un poussoir classique, pour être amené d'une position dite non enfoncée, i.e. avant son introduction dans l'empreinte 102 de l'adaptateur, comme illustré dans la figure 2a, à une position dite enfoncée, i.e. après son introduction dans l'empreinte 102 de l'adaptateur, illustrée dans la figure 2b.

L'organe de commande 210 se compose principalement d'une tige 215, de forme allongée, réalisée en un matériau électriquement conducteur, avantageusement en métal. Cette tige 215 présente de préférence, mais pas exclusivement, une forme cylindrique et traverse la carrure 202 de part en part. Une première extrémité de la tige 215 débouche ainsi à l'intérieur de la cavité formée par la carrure 202 alors que la seconde extrémité de la tige 215 débouche à l'extérieur de la carrure 202. L'étanchéité est assurée de manière classique par un ou plusieurs joints toriques 216 logés dans une ou plusieurs gorges 217 ménagées sur la tige 215.

Sur sa seconde extrémité, la tige 215 est terminée par une tête 218 de plus grand diamètre, présentant une face externe de poussée 213. Dans cet exemple, la tige 215 et la tête 218 de l'organe de commande sont réalisées d'une seule pièce électriquement conductrice assurant ainsi un moyen de contact de électrique accessible depuis l'extérieur du boîtier. Pour remplir la fonction désirée de transmission de signaux électriques, on comprendra qu'il convient en tous cas d'assurer un accès électrique à la tige 215 depuis l'extérieur.

La carrure 202 est également réalisée selon une variante en une matière électriquement conductrice, la tige 215 étant en conséquence isolée de cette carrure 202 par un manchon isolant 219. Dans cet exemple préféré, la carrure 202 est par ailleurs portée, lors d'une utilisation normale indépendante de l'adaptateur, à un potentiel électrique déterminé, ici le potentiel de masse de l'instrument portable. Le manchon isolant 219 présente avantageusement une forme générale tubulaire avec un épaulement 220 agencé pour venir en appui, depuis l'extérieur de la carrure 202, sur un épaulement correspondant 221 ménagé dans l'orifice de montage 214. Ce manchon isolant 219 est donc introduit dans l'orifice de montage 214 depuis l'extérieur et est préférablement rendu solidaire de la carrure 202, par exemple par chassage, vissage ou collage.

Un moyen de rappel élastique 222, formé dans cet exemple d'un ressort hélicoïdal, est placé entre l'épaulement 220 du manchon isolant 219 et la tête 218 de l'organe de commande. Lors d'une pression sur l'organe de commande, ce moyen de rappel 222 est donc comprimé entre l'épaulement 220 et la tête 218 comme illustré dans la figure 2b, exerçant de la sorte une force de rappel tendant à ramener l'organe de commande 210 de sa position enfoncée à sa position non enfoncée, illustrée à la figure 2a. On notera que l'épaulement 220 du manchon isolant assure également que la tête 218 de l'organe de commande, ici conductrice, ne rentre pas en contact électrique avec la carrure 202.

L'organe de commande comporte encore un élément de retenue 223 adapté pour retenir axialement la tige 215 de l'organe de commande. A cet effet, l'élément de retenue 223 est rendu solidaire de la tige 215 et est placé du côté intérieur de la carrure 202 afin de contrecarrer l'action du moyen de rappel 222 qui tend à extraire l'organe de commande de son orifice de montage 214. L'élément de retenue 223 est avantageusement configuré comme une clavette de retenue traditionnelle qui est introduite dans une gorge 224 ménagée sur la tige 215. Cet élément de retenue 223 peut être par ailleurs réalisé en un matériau électriquement conducteur.

On notera encore que la carrure 202 définit une cavité intérieure dans laquelle prend place, de manière classique, un module électronique de communication 205 (représenté partiellement dans la figure 2a) comprenant notamment une plaquette de circuit imprimé 206, ou PCB, portant divers composants électriques et électroniques (non représentés) dont une unité de traitement de données (par ex. un microcontrôleur ou un microprocesseur), des moyens de mémorisation (par ex. EEPROM, FLASH ou similaire) et d'autres composants pour la mise en oeuvre des fonctions de la montre-bracelet 200. Des composants horlogers (base de temps, diviseur de fréquence, moyens d'affichage analogique et/ou digital, etc.) sont en particulier classiquement prévus dans cet exemple pour remplir diverses fonctions horlogères incluant notamment l'affichage de l'heure. La référence 207 indique un élément optionnel formant entretoise disposé sur la face supérieure du PCB 206 et qui supporte notamment les moyens d'affichage de l'instrument électronique. On a encore représenté partiellement une source d'énergie électrique 226, pour alimenter notamment le module électronique 205 susmentionné. Il peut s'agir d'une pile traditionnelle ou d'un accumulateur rechargeable (dont la recharge peut par exemple être opérée par l'intermédiaire d'au moins l'un des organes de commande, comme déjà mentionné).

Ainsi, dans ce premier mode de réalisation, on comprendra donc que sur la figure 2a, i.e. en position non enfoncée, l'élément de retenue 223 vient en appui sur la carrure 202, en périphérie de l'orifice de montage 214. De la sorte, en position non enfoncée, une mise à la masse de l'organe de commande est assurée, la tige 215 étant reliée électriquement à la carrure 202.

En revanche sur la figure 2b, i.e. en position enfoncée, la tige 215 n'est plus reliée électriquement à la carrure 202 en raison du déplacement axial de l'élément de retenue 223 qui accompagne le mouvement de la tige 215, rendant possible la transmission de signaux électriques par l'intermédiaire de la tige 215 alors reliée électriquement au module de communication 205 de la montre. On notera que dans cette position enfoncée, l'organe de commande est susceptible de fonctionner comme un poussoir classique, ce qui est réalisé au moyen d'un premier contact électrique classique et comme organe de transmission de signaux électriques, ce qui est réalisé au moyen d'un second contact électrique. Un exemple de réalisation de ces deux contacts électriques est détaillé ci-après.

Le premier contact électrique est réalisé classiquement sous la forme d'une lame de contact électrique 225 comprenant une base solidaire du module_électronique de communication 205 (cette base est ici maintenue entre le PCB 206 et l'entretoise 207) et une extension flexible qui coopère avec l'extrémité de la tige 215, cette extrémité étant isolée électriquement de la lame de contact 225 par une gaine isolante 227 pouvant être réalisée dans un matériau similaire à celui du manchon isolant 219. L'extension flexible de la lame de contact 225 est agencée pour être amenée classiquement au contact de l'autre partie du premier contact électrique (non représentée dans les figures 2a et 2b). Dans le cas d'espèce, il s'agit d'une métallisation formée sur la tranche du PCB 206. Ainsi en position enfoncée, l'extension flexible de la lame de contact 225 venir au contact de la métallisation sur le PCB 206.

Le second contact électrique est réalisé grâce à l'élément de retenue 223 solidaire de la tige 215 et à une seconde lame de contact électrique 228 disposée tangentiellement à la tige 215 au voisinage de son extrémité recouverte par la gaine isolante 227. Cette lame de contact électrique 228 est elle aussi maintenue par sa base entre le PCB 206 et l'entretoise 207. De la sorte, en position non enfoncée (figure 2a), la lame de contact électrique 228 est en contact avec la gaine isolante 227 et, en position enfoncée (figure 2b), la lame de contact électrique 228 est en contact avec la tige 215.

Afin de dissocier l'utilisation des organes de commande 208 à 212 dans le mode de fonctionnement normal et dans le mode de fonctionnement comme organe de transmission de signaux électriques, divers solutions peuvent être adoptées. Une solution avantageuse est de prévoir une détection automatique, par exemple par le module de communication 205, d'une pression simultanée sur tous les organes de commande pendant une période de temps prédéterminée, ce qui apparaît essentiellement lorsque l'instrument électronique est placé sur l'adaptateur 100. Alternativement, une fonction d'activation d'un mode de communication pourrait être prédéfinie dans l'éventail des fonctions de l'instrument électronique et cette fonction pourrait être appelée et sélectionnée au moyen de l'interface utilisateur de l'instrument. Alternativement encore, la présence de l'instrument électronique portable sur l'adaptateur peut être détecté au travers de la mise à un potentiel déterminé de l'une des lignes de transmission via l'un des organes de commande.

La figure 4 représente une vue de dessus d'un adaptateur désigné globalement par la référence numérique 300, selon un deuxième mode de réalisation de l'invention. Cet adaptateur 300 se présente sous la forme d'un support 301 pour montre-bracelet définissant sur sa partie supérieure une empreinte 302 dimensionnée pour recevoir la montre-bracelet (non représentée). Selon l'exemple illustré, le support 301 est pourvu d'une première et deuxième ouvertures 303 et 304 disposées de part et d'autre de l'empreinte 302 de manière à laisser passer le bracelet de la montre et d'une troisième ouverture latérale 305 susceptible de recevoir un élément de raccord avec une unité de communication externe, tel le secteur ou un ordinateur personnel, selon que l'adaptateur est utilisé respectivement comme chargeur ou interface de communication.

L'empreinte 302 présente de préférence une excavation circulaire 306 dans laquelle le fond-carrure de la montre-bracelet vient s'emboîter. Une ouverture 308 est pratiquée dans le fond de cette excavation, ouverture 308 au travers de laquelle des moyens de contact électrique 309 font saillie de manière à établir une liaison électrique entre l'interface de communication de l'adaptateur et une borne de l'accumulateur ou le module de communication de la montre via le fond métallique de cette dernière. L'empreinte 302 présente également un logement 310 similaire à celui décrit dans le cadre des figures 2a et 2b. On notera que de la même manière, des moyens de contact électrique 311, préférablement sous la forme d'une lame conductrice flexible, sont agencés dans le logement. Ce logement 310 est de préférence situé à une position correspondant à 3h sur la montre-bracelet destinée à être introduite dans l'empreinte.

On comprendra donc que la fonction de chargeur ou respectivement celle d'interface de communication peuvent être réalisées en utilisant l'organe de commande et le fond de la montre comme bornes de charge de l'accumulateur ou respectivement comme terminaux de transfert de données.

On comprendra que diverses modifications et / ou améliorations évidentes pour l'homme du métier peuvent être apportées aux différentes modes de réalisation de l'invention décrits dans la présente description sans sortir du cadre de l'invention défini par les revendications annexées. En particulier, la présente invention n'est pas limitée uniquement à une utilisation dans une montre-bracelet mais s'applique à toute autre application dans un instrument électronique portable.

En lieu et place des organes de commande du type boutons-poussoirs, on pourra par ailleurs utiliser tout autre type d'organe de commande dans la mesure où il présente deux positions distinctes permettant respectivement un couplage ou un découplage des terminaux d'entrée/sortie. On peut par exemple penser à une tige-couronne présentant au moins deux positions axiales distinctes. Le déplacement de l'élément de liaison pourrait par ailleurs suivre un déplacement autre qu'en translation. On peut par exemple penser à un organe de commande où l'élément mobile subirait un déplacement en rotation.

On aura enfin compris que la nature de l'unité électronique de communication avec laquelle on désire établir une liaison au travers des terminaux d'entrée/sortie peut être variable. Il peut s'agir d'une unité processeur comme décrit, d'une unité mémoire uniquement ou d'une unité dont on désirerait ajuster les caractéristiques de fonctionnement (par exemple un circuit diviseur de fréquence, un capteur, etc.).

## Revendications

1. Système de transmission de signaux électriques entre un instrument électronique portable (200) et un adaptateur (100) **caractérisé en ce qu'**il comprend :
- l'instrument électronique portable comprenant un boîtier (201) contenant un module électronique (205) commandé par l'intermédiaire d'au moins un premier organe de commande (208 à 212) ayant des premiers moyens de contact électrique (213) accessibles depuis l'extérieur du boîtier, ledit premier organe de commande étant susceptible d'occuper une première position non-enfoncée dans laquelle aucune liaison électrique n'est établie entre les premiers moyens de contact électrique et le module électronique et une seconde position enfoncée dans laquelle une liaison électrique est établie entre les premiers moyens de contact électrique et le module électronique et
- l'adaptateur étant adapté pour établir une liaison avec ledit instrument et permettre la transmission de signaux électriques, cet adaptateur comprenant un support (101) présentant une empreinte (102) dimensionnée pour recevoir ledit instrument, l'empreinte comportant au moins un premier logement (108 à 112) dans lequel sont agencés des deuxièmes moyens de contact électrique (119), ledit premier logement étant dimensionné pour recevoir ledit premier organe de commande, de manière à ce que, d'une part, ledit premier organe de commande soit amené en position enfoncée et, d'autre part, lesdits premiers et deuxièmes moyens de contact électriques soient amenés en contact, lorsque l'instrument est placé dans l'empreinte.

2. Système de transmission selon la revendication 1, dans lequel le module électronique est alimenté par un accumulateur rechargeable (226) ayant des première et deuxième bornes de charge et dans lequel l'instrument comprend des premier (208) et deuxième (209) organes de commande respectivement connectés, dans leur position enfoncée, à l'une et à l'autre des deux bornes de charge, **caractérisé en ce que** l'adaptateur comprend des moyens de charge (122) et **en ce que** l'empreinte comprend des premier (108) et deuxième (109) logements correspondant aux dits premier et deuxième organes de commande, établissant, lorsque l'instrument est placé dans l'empreinte, une liaison électrique entre ledit accumulateur et lesdits moyens de charges pour permettre la charge de l'accumulateur.

3. Système de transmission selon la revendication 1, dans lequel l'instrument comprend des premier (210) et deuxième (212) organes de commande connectés dans leur position enfoncée au dit module électronique, **caractérisé en ce que** l'adaptateur comprend une interface de communication (124) entre le module électronique de l'instrument et une unité externe de communication et **en ce que** l'empreinte comprend des premier (110) et deuxième (112) logements correspondant aux dits premier et deuxième organes de commande, établissant une liaison électrique entre ledit module électronique et l'unité externe de communication pour transmettre des données depuis et / ou vers l'instrument.

4. Système de transmission selon la revendication 1, dans lequel le module électronique est alimenté par un accumulateur rechargeable (226) ayant des première et deuxième bornes de charge et dans lequel l'instrument comprend des premier (208) deuxième (209) respectivement connectés dans leur position enfoncée à l'une et à l'autre des deux bornes de charge, et des troisième (210) et quatrième (212) organes de commande connectés dans leur position enfoncée au module électronique **caractérisé en ce que** l'adaptateur comprend des moyens de charge (122) et une interface de communication (124) entre le module électronique de l'instrument et une unité externe de communication et **en ce que** l'empreinte comprend des premier (108), deuxième (109), troisième (110) et quatrième (112) logements correspondant aux dits organes de commande, établissant, lorsque l'instrument est placé dans l'empreinte, une première liaison électrique entre ledit accumulateur et lesdits moyens de charge pour permettre la charge de l'accumulateur et une deuxième liaison électrique entre ledit module électronique et l'unité externe de communication pour transmettre des données depuis et / ou vers l'instrument.

5. Système de transmission selon l'une des revendications précédentes, **caractérisé en ce que** l'instrument comprend des moyens de désactivation des fonctions usuelles des organes de commande, lorsque l'instrument est placé dans l'empreinte.

6. Adaptateur (100 ; 300) adapté pour établir une liaison électrique avec un instrument électronique portable (200) et permettre la transmission de signaux électriques, ledit instrument étant commandé par l'intermédiaire d'au moins un premier organe de commande (208 à 212) ayant des premiers moyens de contact électrique (213) accessibles depuis l'extérieur de l'instrument, ledit premier organe de commande étant susceptible d'occuper une première position non-enfoncée et une seconde position enfoncée, **caractérisé en ce que** l'adaptateur comprend un support (101 ; 301) présentant une empreinte (102 ; 302) dimensionnée pour recevoir ledit instrument, l'empreinte comportant au moins un logement (110 ; 310) dans lequel sont agencés des deuxièmes moyens de contact électrique (119, 311), ledit logement étant dimensionné pour recevoir ledit premier organe de commande, de manière à ce que, d'une part, ledit premier organe de commande soit amené en position enfoncée et, d'autre part, lesdits premiers et deuxièmes moyens de contact électriques soient amenés en contact, lorsque l'instrument est placé dans l'empreinte.

7. Adaptateur selon la revendication 6, pour instrument électrique portable dans lequel ledit premier organe de commande comprend des moyens de rappel (222) depuis la seconde position enfoncée vers la première position non-enfoncée, **caractérisé en ce que** les deuxièmes moyens de contact électrique sont réalisés sous la forme d'une lame métallique flexible (119) ayant une force de rappel inverse à celle de l'organe de commande.

8. Adaptateur selon la revendication 7, **caractérisé en ce que** ledit logement présente une surface d'appui (118) contre laquelle vient s'appuyer au moins une partie d'une surface de poussée (213) de l'organe de commande lorsque l'instrument est placé dans l'empreinte de manière à amener l'organe de commande en position enfoncée.

9. Adaptateur selon la revendication 8, pour instrument électronique portable dans les premiers moyens de contact électrique comprennent ladite surface de poussée, **caractérisé en ce que** ledit logement présente sous la surface d'appui une cavité (120) dans laquelle est agencée ladite lame qui présentent une portion coudée (121) ou étampée en forme de bossage faisant saillie par rapport au plan vertical défini par la surface d'appui et **en ce que** ladite portion coudée est en contact avec une partie de ladite surface de poussée lorsque l'instrument est placé dans l'empreinte.

10. Adaptateur selon la revendication 6, **caractérisé en ce que** ledit logement présente une surface d'appui (118) contre laquelle vient s'appuyer au moins une partie d'une surface de poussée (213) de l'organe de commande lorsque l'instrument est placé dans l'empreinte de manière à amener l'organe de commande en position enfoncée et **en ce que** les deuxièmes moyens de contact électrique sont réalisés sous la forme d'une couche de métallisation apposée sur ladite surface d'appui de manière à contacter une partie électriquement conductrice de ladite surface de poussée.

11. Adaptateur selon l'une des revendications 6 à 10, **caractérisé en ce que** ledit logement comprend dans sa partie supérieure des moyens de guidage (117) pour amener en position l'organe de commande (210).

12. Adaptateur selon la revendication 11, **caractérisé en ce que** les moyens de guidage sont réalisés sous la forme d'une portion évasée.

13. Adaptateur selon la revendication 12, **caractérisé en ce que** ladite portion évasée présente à son extrémité inférieure des moyens de retenue de l'organe de commande, lorsque l'instrument est placé dans l'empreinte.

14. Adaptateur selon l'une des revendications 6 à 13, **caractérisé en ce que** l'empreinte présente au moins une surface de butée pour retenir la course verticale de l'instrument de manière à ce que l'organe de commande soit en contact avec les deuxièmes moyens de contact électrique.

15. Adaptateur selon l'une des revendications 6 à 14, **caractérisé en ce que** le fond de l'empreinte présente une excavation (105 ; 306) dans laquelle le fond de l'instrument vient s'emboîter.

16. Adaptateur selon la revendication 15, pour instrument électronique portable ayant un fond métallique, **caractérisé en ce que** une ouverture (308) est pratiquée dans ladite excavation, au travers de laquelle des troisièmes moyens de contact électrique (309) font saillie de manière à établir un contact électrique avec le fond de l'instrument.

17. Adaptateur selon l'une des revendications 8 à 10, pour instrument portable électronique comprenant au moins quatre organes de commande (208, 209, 210, 212) diamétralement opposés deux à deux, **caractérisé en ce que** l'empreinte comprend au moins quatre logements (108, 109, 110, 112) correspondant aux organes de commande, et **en ce que** la surface d'appui (118) de chacun de ces logements sert également de surface de retenue de l'organe de commande venant s'appuyer sur la surface d'appui diamétralement opposée.

18. Adaptateur selon l'une des revendications 6 à 17, **caractérisé en ce que** l'adaptateur est un support pour montre-bracelet.

## Claims

1. System for transmitting electric signals between a portable electronic instrument (200) and an adaptor (100), **characterized in that** it includes:
- the portable electronic instrument including a case (201) containing an electronic module (205) controlled via at least a first control member (208 to 212) having first electric contact means (213) accessible from the exterior of the case, said first control member being able to occupy a first non pushed-in position in which no electric contact is established between the first electric contact means and the electronic module and a second pushed-in position in which an electric connection is established between the first electric contact means and the electronic module, and
- the adaptor being adapted to establish a connection with said instrument to allow transmission of electric signals, this adaptor including a support (101) having a pattern cavity (102) dimensioned to receive said instrument, the pattern cavity including at least a first housing (108 to 112) in which second electric contact means (119) are arranged, said first housing being dimensioned to receive said first control member, such that, on the one hand, said first control member is brought into the pushed-in position and, on the other hand, said first and second electric contact means are brought into contact, when the instrument is placed in the pattern cavity.

2. Transmission system according to claim 1, wherein the electronic module is powered by a rechargeable accumulator (226) having first and second charging terminals and wherein the instrument includes first (208) and second (209) control members respectively connected, in their pushed-in position, to one and the other of the two charging terminals, **characterized in that** the adaptor includes charging means (122) and **in that** the pattern cavity includes first (108) and second (109) housings corresponding to said first and second control members, establishing, when the instrument is placed in the pattern cavity, an electric connection between said accumulator and said charging means to charge the accumulator.

3. Transmission system according to claim 1, wherein the instrument includes first (210) and second (212) control members connected in their pushed-in position to said electronic module, **characterized in that** the adaptor includes a communication interface (124) between the electronic module of the instrument and an external communication unit and **in that** the pattern cavity includes first (110) and second (112) housings corresponding to said first and second control members, establishing an electrical connection between said electronic module and the external communication unit for transmitting data from and/or to the instrument.

4. Transmission system according to claim 1, wherein the electronic module is powered by a rechargeable accumulator (226) having first and second charging terminals and wherein the instrument includes first (208) and second (209) control members respectively connected in their pushed-in position to one of the charging terminals, and third (210) and fourth (212) control members connected in their pushed-in position to the electronic module, **characterized in that** the adaptor includes charging means (122) and a communication interface (124) between the electronic module of the instrument and an external communication unit and **in that** the pattern cavity includes first (108), second (109), third (110) and fourth (112) housings corresponding to said control members, when the instrument is placed in the pattern cavity, a first electric connection between said accumulator and said charging means for charging the accumulator and a second electric connection between said electronic module and the external communication unit for transmitting data from and/or to the instrument.

5. Transmission system according to any of the preceding claims, **characterized in** the instrument includes means for deactivating the usual functions of the control members when the instrument is placed in the pattern cavity.

6. Adaptor (100; 300) adapted for establishing an electric connection with a portable electronic instrument (200) and allowing transmission of electric signals, said instrument being controlled via at least a first control member (208 to 212) having first electric contact means (213) accessible from the exterior of the instrument, said first control member being capable of occupying a first non pushed-in position and a second pushed-in position, **characterized in that** the adaptor includes a support (101; 301) having a pattern cavity (102; 302) dimensioned to receive said instrument, the pattern cavity including at least one housing (110; 310) in which second electric contact means (119, 311) are arranged, said housing being dimensioned to receive said first control member, such that, on the one hand, said first control member is brought into the pushed-in position and, on the other hand, said first and second electric contact means are brought into contact, when the instrument is placed in the pattern cavity.

7. Adaptor according to claim 6, for a portable electronic instrument, wherein said first control member includes return means (222) from the second pushed-in position to the first non pushed-in position, **characterized in that** the second electric contact means are made in the form of a flexible metal strip (119) having an opposite return force to that of the control member.

8. Adaptor according to claim 7, **characterized in that** said housing has a support surface (118) against which at least one part of a thrust surface (213) of the control member abuts when the instrument is placed in the pattern cavity so as to bring the control member into a pushed-in position.

9. Adaptor according to claim 8, for a portable electronic instrument wherein the first electric contact means include said thrust surface, **characterized in that**, under the support surface, said housing has a cavity (120) in which said strip is arranged, which has a bent portion or boss-shaped stamped portion (121) projecting with respect to the vertical plane defined by the support surface and **in that** said bent portion is in contact with said thrust portion when the instrument is placed in the pattern cavity.

10. Adaptor according to claim 6, **characterized in that** it said housing has a support surface (118) against which at least a port of a thrust surface (213) of the control member abuts when the instrument is placed in the pattern cavity so as to bring the control member into the pushed-in position and **in that** the second electric contact means are made in the form of a metallisation layer affixed to said support surface so as to contact an electrically conductive part of said thrust surface.

11. Adaptor according to any of claims 6 to 10, **characterized in that** said housing includes in its top part guide means (117) for bringing the control member (210) into position.

12. Adaptor according to claim 11, **characterized in that** the guide means are made in the form of a flared portion.

13. Adaptor according to claim 12, **characterized in that**, at its lower end, said flared portion has means for retaining the control member when the instrument is placed in the pattern cavity.

14. Adaptor according to any of claims 6 to 13, **characterized in that** the pattern cavity has at least one stop surface for retaining the vertical travel of the instrument such that the control member is in contact with the second electric contact means.

15. Adaptor according to any of claims 6 to 14, **characterized in that** the bottom of the pattern cavity includes an excavated portion (105; 306) in which the back cover of the instrument is fitted.

16. Adaptor according to claim 15, for a portable electronic instrument, having a metal back cover, **characterized in that** an aperture (308) is made in said excavated portion, through which third electric contact means (309) project so as to establish an electric contact with the back cover of the instrument.

17. Adaptor according to any of claims 8 to 10, for a portable electronic instrument, including at least four control members (208, 209, 210, 212) diametrically opposite each other in pairs, **characterized in that** the pattern cavity includes at least four housings (108, 109, 110, 112) corresponding to the control members, and **in that** the support surface (118) of each of these housings also acts as a surface for retaining the control member abutting the diametrically opposite support surface.

18. Adaptor according to any of claims 6 to 17, **characterized in that** the adaptor is a support for a wristwatch.

## Patentansprüche

1. System zum Übertragen elektrischer Signale zwischen einem tragbaren elektronischen Instrument (200) und einem Adapter (100), **dadurch gekennzeichnet, dass** es umfasst:
- ein tragbares elektronisches Instrument, das ein Gehäuse (201) aufweist, das ein elektronisches Modul (205) enthält, das über wenigstens ein erstes Steuerorgan (208 bis 211) gesteuert wird, das erste elektrische Kontaktmittel (213) besitzt, die von außerhalb des Gehäuses zugänglich sind, wobei das erste Steuerorgan eine erste nicht eingerückte Position, in der keine elektrische Verbindung zwischen den ersten elektrischen Kontaktmitteln und dem elektronischen Modul hergestellt ist, und eine zweite eingerückte Position, in der eine elektrische Verbindung zwischen den ersten elektrischen Kontaktmitteln und dem elektronischen Modul hergestellt ist, einnehmen kann, und
- der Adapter ausgebildet ist, um eine Verbindung mit dem Instrument herzustellen und die Übertragung elektrischer Signale zu ermöglichen, wobei dieser Adapter einen Träger (101) aufweist, der eine Vertiefung (102) aufweist, die bemessen ist, um das Instrument aufzunehmen, wobei die Vertiefung wenigstens eine erste Aufnahme (108 bis 112) umfasst, in der zweite elektrische Kontaktmittel (119) angeordnet sind, wobei die erste Aufnahme bemessen ist, um das erste Steuerorgan in der Weise aufzunehmen, dass einerseits das erste Steuerorgan in die eingerückte Position gebracht wird und andererseits die ersten und zweiten elektrischen Kontaktmittel in Kontakt gebracht werden, wenn das Instrument in die Vertiefung eingesetzt ist.

2. Übertragungssystem nach Anspruch 1, in dem das elektronische Modul durch einen wiederaufladbaren Akkumulator (226) versorgt wird, der einen ersten und einen zweiten Ladeanschluss besitzt, und in dem das Instrument ein erstes Steuerorgan (208) und ein zweites Steuerorgan (209) umfasst, die in ihrer eingerückten Position mit dem einen bzw. dem anderen der Ladeanschlüsse verbunden sind, **dadurch gekennzeichnet, dass** der Adapter Lademittel (122) umfasst und dass die Vertiefung eine erste Aufnahme (108) und eine zweite Aufnahme (109) umfasst, die dem ersten bzw. dem zweiten Steuerorgan entsprechen und dann, wenn das Instrument in die Vertiefung eingesetzt ist, eine elektrische Verbindung zwischen dem Akkumulator und den Lademitteln herstellen, um die Ladung des Akkumulators zu ermöglichen.

3. Übertragungssystem nach Anspruch 1, in dem das Instrument ein erstes Steuerorgan (210) und ein zweites Steuerorgan (212) umfasst, die in ihrer eingerückten Position mit dem elektronischen Modul verbunden sind, **dadurch gekennzeichnet, dass** der Adapter eine Kommunikationsschnittstelle (124) zwischen dem elektronischen Modul des Instruments und einer externen Kommunikationseinheit aufweist und dass die Vertiefung eine erste Aufnahme (110) und eine zweite Aufnahme (112) aufweist, die dem ersten bzw. dem zweiten Steuerorgan entsprechen und eine elektrische Verbindung zwischen dem elektronischen Modul und der externen Kommunikationseinheit herstellen, um Daten von und/oder zu dem Instrument zu übertragen.

4. Übertragungssystem nach Anspruch 1, in dem das elektronische Modul durch einen wiederaufladbaren Akkumulator (226) versorgt wird, der einen ersten und einen zweiten Ladeanschluss besitzt, und in dem das Instrument ein erstes Steuerorgan (208) und ein zweites Steuerorgan (209) umfasst, die in ihrer eingerückten Position mit dem einen bzw. dem anderen der zwei Ladeanschlüsse verbunden sind, und ein drittes Steuerorgan (210) und ein viertes Steuerorgan (212) aufweist, die in ihrer eingerückten Position mit dem elektronischen Modul verbunden sind, **dadurch gekennzeichnet, dass** der Adapter Lademittel (122) und eine Kommunikationsschnittstelle (124) zwischen dem elektronischen Modul des Instruments und einer externen Kommunikationseinheit aufweist und dass die Vertiefung eine erste Aufnahme (108), eine zweite Aufnahme (109), eine dritte Aufnahme (110) und eine vierte Aufnahme (112) umfasst, die den Steuerorganen entsprechen und dann, wenn das Instrument in die Vertiefung eingesetzt ist, eine erste elektrische Verbindung zwischen dem Akkumulator und den Lademitteln herstellen, um das Laden des Akkumulators zu ermöglichen, und eine zweite elektrische Verbindung zwischen dem elektronischen Modul und der externen Kommunikationseinheit herstellen, um Daten von und/oder zu dem Instrument zu übertragen.

5. Übertragungssystem nach einem der vorhergehenden Ansprüche, **dadurch gekennzeichnet, dass** das Instrument Mittel umfasst, um die normalen Funktionen der Steuerorgane zu deaktivieren, wenn das Instrument in die Vertiefung eingesetzt ist.

6. Adapter (100; 300), der ausgebildet ist, um eine elektrische Verbindung mit einem tragbaren elektronischen Instrument (200) herzustellen und die Übertragung elektrischer Signale zu ermöglichen, wobei das Instrument über wenigstens ein erstes Steuerorgan (208 bis 212) gesteuert wird, das erste elektrische Kontaktmittel (213) besitzt, die von außerhalb des Instruments zugänglich sind, wobei das erste Steuerorgan eine erste nicht eingerückte Position und eine zweite eingerückte Position einnehmen kann, **dadurch gekennzeichnet, dass** der Adapter einen Träger (101; 301) umfasst, der eine Vertiefung (102; 302) aufweist, die bemessen ist, um das Instrument aufzunehmen, wobei die Vertiefung wenigstens eine Aufnahme (110; 310) aufweist, in dem zweite elektrische Verbindungsmittel (119, 311) angeordnet sind, wobei die Aufnahme bemessen ist, um das erste Steuerorgan aufzunehmen, derart, dass einerseits das erste Steuerorgan in die eingerückte Position gebracht wird und dass andererseits die ersten und die zweiten elektrischen Kontaktmittel in Kontakt gebracht werden, wenn das Instrument in die Vertiefung eingesetzt wird.

7. Adapter nach Anspruch 6 für ein tragbares elektrisches Instrument, in dem das erste Steuerorgan Rückstellmittel (222) aus der zweiten eingerückten Position in die erste nicht eingerückte Position umfasst, **dadurch gekennzeichnet, dass** die zweiten elektrischen Kontaktmittel in Form eines flexiblen metallischen Plättchens (119) verwirklicht sind, das eine Rückstellkraft besitzt, die zu jener des Steuerorgans entgegengesetzt ist.

8. Adapter nach Anspruch 7, **dadurch gekennzeichnet, dass** die Aufnahme eine Abstützoberfläche (118) aufweist, gegen die sich wenigstens ein Teil einer Schubfläche (213) des Steuerorgans abstützt, wenn das Instrument in die Vertiefung eingesetzt ist, derart, dass das Steuerorgan in die eingerückte Position gebracht wird.

9. Adapter nach Anspruch 8 für ein tragbares elektronisches Instrument, wobei die ersten elektrischen Kontaktmittel die Schuboberfläche aufweisen, **dadurch gekennzeichnet, dass** die Aufnahme unter der Abstützoberfläche einen Hohlraum (120) aufweist, in der das Plättchen angeordnet ist, das einen gebogenen oder gestanzten Abschnitt (121) in Form eines Höckers aufweist, der in Bezug auf die vertikale Ebene, die durch die Abstützfläche definiert ist, vorsteht, und dass der gekrümmte Abschnitt mit einem Teil der Schuboberfläche in Kontakt ist, wenn das Instrument in die Vertiefung eingesetzt ist.

10. Adapter nach Anspruch 6, **dadurch gekennzeichnet, dass** die Aufnahme eine Abstützoberfläche (118) aufweist, gegen die sich wenigstens ein Teil der Schuboberfläche (213) des Steuerorgans abstützt, wenn das Instrument in die Vertiefung eingesetzt ist, derart, dass das Steuerorgan in die eingerückte Position gebracht wird, und dass die zweiten elektrischen Kontaktmittel in Form einer Metallisierungsschicht verwirklicht sind, die auf die Abstützoberfläche aufgebracht ist, derart, dass sie mit einem elektrisch leitenden Teil der Schuboberfläche einen Kontakt herstellt.

11. Adapter nach einem der Ansprüche 6 bis 10, **dadurch gekennzeichnet, dass** die Aufnahme in ihrem oberen Teil Führungsmittel (117) aufweist, um das Steuerorgan (210) in seine Position zu bringen.

12. Adapter nach Anspruch 11, **dadurch gekennzeichnet, dass** die Führungsmittel in Form eines erweiterten Abschnitts verwirklicht sind.

13. Adapter nach Anspruch 12, **dadurch gekennzeichnet, dass** der erweiterte Abschnitt an seinem unteren Ende Mittel zum Halten des Steuerorgans aufweist, wenn das Instrument in die Vertiefung eingesetzt ist.

14. Adapter nach einem der Ansprüche 6 bis 13, **dadurch gekennzeichnet, dass** die Vertiefung wenigstens eine Anschlagoberfläche aufweist, um die vertikale Bewegung des Instruments anzuhalten, derart, dass das Steuerorgan mit den zweiten elektrischen Kontaktmitteln in Kontakt gelangt.

15. Adapter nach einem der Ansprüche 6 bis 14, **dadurch gekennzeichnet, dass** der Boden der Vertiefung eine Höhlung (105; 306) aufweist, in die der Boden des Instruments eingepasst wird.

16. Adapter nach Anspruch 15 für ein tragbares elektronisches Instrument, das einen metallischen Boden besitzt, **dadurch gekennzeichnet, dass** in der Höhlung eine Öffnung (308) ausgebildet ist, durch die dritte elektrische Kontaktmittel (309) vorstehen, derart, dass ein elektrischer Kontakt mit dem Boden des Instruments hergestellt wird.

17. Adapter nach einem der Ansprüche 8 bis 10 für ein tragbares elektronisches Instrument, das wenigstens vier Steuerorgane (208, 209, 210, 212) aufweist, die paarweise diametral einander gegenüber angeordnet sind, **dadurch gekennzeichnet, dass** die Vertiefung wenigstens vier Aufnahmen (108, 109, 110, 112) aufweist, die den Steuerorganen entsprechen, und dass die Abstützoberfläche (118) jeder dieser Aufnahmen außerdem als Oberfläche zum Halten des Steuerorgans dient, das sich auf der diametral gegenüberliegenden Abstützoberfläche abstützt.

18. Adapter nach einem der Ansprüche 6 bis 17, **dadurch gekennzeichnet, dass** der Adapter ein Träger für eine Armbanduhr ist.
